# FASCICULE DE BREVET EUROPEEN

(11) **EP 3 102 526 B1**
(45) Date de publication et mention de la délivrance du brevet: **22.08.2018**
(21) Numéro de dépôt: 15705341.4
(22) Date de dépôt: 26.01.2015
(51) Int. Cl.: B66C 9/02, B66C 9/12, B61B 3/02, B61C 13/04, B61C 3/00

(54) **CHARIOT MOTORISE MOBILE EN TRANSLATION SUR UN RAIL**
TRANSLATORISCH AUF EINER SCHIENE BEWEGBARER, MOTORISIERTER LAUFWAGEN
MOTORIZED TROLLEY, TRANSLATORY MOVABLE ON A RAIL

(30) Priorité: 04.02.2014 FR 1450843
(43) Date de publication de la demande: 14.12.2016
(73) Titulaire: TEB, 21190 Corpeau (FR)
(72) Inventeur: BIDAULT, Louis, F-21590 Santenay (FR)
(74) Mandataire: Chevalier, Renaud Philippe
(86) Numéro de dépôt international: PCT/FR2015/050173
(87) Numéro de publication internationale: WO 2015/118244

(56) Documents cités:
- WO-A1-2009/118637
- CA-A1- 2 121 651
- GB-A- 2 265 348
- JP-A- H10 330 072
- US-A- 2 365 819
- US-A- 4 382 413

## Description

La présente invention se rapporte à un chariot motorisé apte à se déplacer en translation le long d'un rail horizontal,

Elle se rapporte plus particulièrement à un chariot comportant au moins une roue, notamment du type roue à friction, entraînée en rotation par un moteur électrique et montée pivotante sur un support qui porte ledit moteur.

L'invention trouve une application particulière, mais non limitative, dans le domaine des systèmes de vidéosurveillance intégrant un chariot suspendu mobile en translation sur un rail horizontal, où le chariot supporte au moins une caméra monté sur son châssis.

Dans le domaine des chariots motorisés, la ou les roues sont entraînées en rotation par le moteur électrique et ces dernières roulent et restent en contact sur le rail horizontal. En roulant, chaque roue applique un effort selon un axe vertical (perpendiculaire au rail) et, de manière classique, il est recherché un compromis entre adhérence et pression de chaque roue sur le rail.

En effet, une pression faible permet de limiter bruit et usure des composants (en particulier des roues) mais limite l'adhérence de la roue sur le rail, entraînant un risque de patinage de la roue et par conséquent une perte de la motricité du chariot.

A l'inverse, une pression important de la roue garantie l'adhérence mais génère bruit et usure rapides des composants (en particulier des roues). Par ailleurs, avec une forte pression de la roue sur le rail, l'énergie déployée par le moteur est en partie utilisée pour vaincre la déformation des matériaux, d'où une surconsommation d'énergie.

En outre, retenir l'une ou l'autre des deux solutions, solution à faible pression (pour gagner en silence, en usure et en consommation énergétique) ou solution à forte pression (pour gagner en adhérence et en motricité), s'avère finalement limité car le rail présente souvent des dimensions sujettes à variations, même faibles, et de telles variations des dimensions font inévitablement varier la pression de la roue sur le rail.

L'état de la technique peut également être illustré par l'enseignement du document US 4 382 413 qui divulgue un chariot motorisé apte à se déplacer en translation selon un axe longitudinal le long d'un rail horizontal, où le chariot comporte au moins une roue entraînée en rotation par un moteur électrique et montée pivotante selon un axe transversal sur un support qui porte l'axe dudit moteur, et où le chariot comporte en outre un châssis intégrant des moyens de guidage montés à coulissement sur le châssis, dans des cylindres fixés sur le chariot, selon un axe vertical orthogonal aux axes longitudinal et transversal et coopérant avec des moyens de contrainte élastique conformés pour déplacer les moyens de guidage en direction du rail, où le support est en appui glissant sur les moyens de guidage selon le seul axe longitudinal.

Le chariot motorisé décrit dans US 4 382 413 présente les mêmes inconvénients que précités quant à la nécessité de rechercher un compromis entre adhérence et pression pour des questions de longévité et de bruit.

La présente invention a notamment pour but de résoudre en tout ou partie ces inconvénients, en proposant un chariot motorisé qui présente une longévité importante en limitant l'usure de ses composants, et une utilisation aussi silencieuse que possible.

A cet effet, elle propose un chariot motorisé apte à se déplacer en translation selon un axe longitudinal le long d'un rail horizontal, ledit chariot comportant au moins une roue, notamment du type roue à friction, entraînée en rotation par un moteur électrique et montée pivotante selon un axe transversal sur un support qui porte ledit moteur, ledit chariot étant caractérisé en ce qu'il comporte un châssis intégrant des moyens de guidage montés à coulissement sur le châssis selon un axe vertical orthogonal aux axes longitudinal et transversal et coopérant avec des moyens de contrainte élastique conformés pour déplacer les moyens de guidage en direction du rail, où le support est en appui glissant sur lesdits moyens de guidage selon les axes longitudinal et vertical, cet appui glissant étant conformé pour convertir un déplacement du support selon l'axe longitudinal en un déplacement concomitant du support selon l'axe vertical en direction du rail..

Ainsi, grâce à ce montage glissant, l'invention permet de faire varier la pression de la roue sur le rail en fonction de l'effort nécessaire au déplacement du chariot. En effet, lorsque le chariot est à l'arrêt ou en mouvement à vitesse constante, le support ne se déplace pas longitudinalement et dans ce cas les moyens de contrainte élastique sont faiblement contraints de sorte que la roue applique une pression réduite, tandis que quand le chariot est dans une phase de freinage ou d'accélération alors le support se déplace longitudinalement et dans ce cas les moyens de contrainte élastique sont fortement contraints sous l'effet de la poussée exercée par le support qui glisse à la fois longitudinalement et verticalement sur les moyens de guidage, ce qui se traduit par une poussée accrue de la roue contre le rail.

Grâce à l'invention, le chariot permet d'exploiter au mieux la puissance du moteur tout en limitant la consommation d'énergie et l'usure des composants chaque fois que cela est possible.

Les moyens de contrainte permettent de maintenir le contact entre la roue et le rail à une pression minimale donnée lorsque le chariot est à l'arrêt ou en mouvement à vitesse constante, en particulier dans la position de repos précitée du support, et à une pression accrue lorsque le chariot est en phase de freinage ou d'accélération.

Selon une caractéristique, le support comporte au moins un élément d'appui monté glissant sur une pièce de guidage correspondante intégrée aux moyens de guidage (et donc au châssis), où le ou chaque élément d'appui présente une surface d'appui dite avant adaptée pour venir en appui glissant sur une rampe de guidage dite avant prévue sur la pièce de guidage correspondante, où la surface d'appui avant et la rampe de guidage avant s'étendent dans des plans respectifs parallèles à l'axe transversal et inclinés par rapport aux axes longitudinal et vertical.

Ainsi, le montage glissant précité est réalisé entre l'élément d'appui et la pièce de guidage, le long de la surface d'appui qui appuie et glisse contre la rampe de guidage.

Avantageusement, le ou chaque élément d'appui présente une surface d'appui dite arrière adaptée pour venir en appui glissant sur une rampe de guidage dite arrière prévue sur la pièce de guidage correspondante, où la surface d'appui arrière et la rampe de guidage arrière sont symétriques de la surface d'appui avant et de la rampe de guidage avant respectivement selon des plans orthogonaux à l'axe longitudinal.

Dans cette conformation, on assure l'appui glissant dans les deux sens de déplacement du chariot, que ce soit un déplacement vers l'avant avec la surface d'appui avant qui appuie et glisse contre la rampe de guidage avant, ou un déplacement vers l'arrière avec la surface d'appui arrière qui appuie et glisse contre la rampe de guidage arrière.

Dans une réalisation particulière, la ou chaque pièce de guidage présente des rampes de guidage avant et arrière qui convergent vers un sommet de la pièce de guidage, et le ou chaque élément d'appui présente des surfaces d'appui avant et arrière qui convergent vers un fond creux de l'élément d'appui.

En variante, la ou chaque pièce de guidage présente des rampes de guidage avant et arrière qui convergent vers un fond creux de la pièce de guidage, et le ou chaque élément d'appui présente des surfaces d'appui avant et arrière qui convergent vers un sommet de l'élément d'appui.

De manière générale, la ou chaque pièce de guidage est de forme complémentaire de l'élément d'appui correspondant. Lorsque le sommet de l'une des pièces (pièce de guidage et élément d'appui) est en appui sur le fond creux de l'autre, alors le support est dans une position dite de repos et la roue applique une pression minimale.

Selon une autre caractéristique, la ou chaque pièce de guidage se présente sous la forme d'une pièce biseauté ou conique coopérant avec un élément d'appui de forme complémentaire, ou inversement le ou chaque élément d'appui se présente sous la forme d'une pièce biseauté ou conique coopérant avec une pièce de guidage de forme complémentaire.

Selon une possibilité de l'invention, la ou chaque pièce de guidage est montée coulissante sur le châssis selon l'axe vertical.

Selon une autre possibilité de l'invention, les moyens de contrainte élastique coopèrent avec la ou chaque pièce de guidage pour déplacer la pièce de guidage correspondante en translation dans le sens d'un plaquage de la pièce de guidage contre l'élément d'appui correspondant du support pour pousser ledit support en direction du rail.

Dans un mode de réalisation particulier, la ou chaque pièce de guidage est montée coulissante à l'intérieur du guide creux solidaire du châssis, et les moyens de contrainte élastique comporte au moins un organe élastique, notamment du type ressort, intercalé entre une paroi de fond du guide et la pièce de guidage correspondante.

Conformément à une autre caractéristique avantageuse de l'invention, le support comporte un premier élément d'appui monté glissant sur une première pièce de guidage et un second élément d'appui monté glissant sur une seconde pièce de guidage, le premier élément d'appui et la première pièce de guidage étant décalés selon l'axe longitudinal par rapport au second élément d'appui et à la seconde pièce de guidage, notamment de part et d'autre de la roue.

Ainsi, le montage glissant du support est réalisé sur deux pièces de guidage, pour un équilibrage des efforts et un contrôle optimal des glissements.

La présente invention concerne également la caractéristique selon laquelle le support comporte une partie centrale portant le moteur et sur laquelle est monté pivotante la ou chaque roue, et les premier et second éléments d'appui s'étendent de part et d'autre de ladite partie centrale pour coopérer en appui glissant avec les première et seconde pièces de guidage.

L'invention se rapporte également à un système de vidéosurveillance intégrant un chariot suspendu mobile en translation sur un rail horizontal, où le chariot est conforme à l'invention et supporte au moins une caméra monté sur son châssis.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue schématique de côté d'un support coopérant avec deux pièces de guidage montées coulissantes dans des guides solidaires d'un châssis pour un chariot conforme à l'invention ;
- les figures 2 à 4 sont des vues schématiques de côté d'un chariot conforme à l'invention intégrant les éléments de la figure 1, lorsque le chariot est respectivement dans une phase d'accélération vers l'avant (figure 2), dans une phase d'arrêt ou déplacement à vitesse constante (figure 3) et dans une phase d'accélération vers l'arrière (figure 4).

Pour la suite de la description, nous nous référerons utilement au repère (X, Y, Z) présentant :
- un axe longitudinal X s'étendant horizontalement de l'arrière vers l'avant en référence au sens de déplacement du chariot ;
- un axe transversal Y s'étendant horizontalement de la droite vers la gauche et orthogonal à l'axe longitudinal ;
- un axe vertical Z s'étendant de bas en haut et de manière orthogonale au plan (X, Y) horizontal.

Le chariot 1 motorisé conforme à l'invention est prévu pour se déplacer d'avant en arrière, et d'arrière en avant, sur un rail (non illustré) horizontal s'étendant parallèlement à l'axe X.

Le chariot 1 comporte un châssis 2 et un support 3 monté glissant sur le châssis 2, ainsi qu'au moins une roue 4 entraînée en rotation par un moteur 5 électrique.

La roue 4, du type roue à friction, est prévue pour rouler sur le rail, sous l'effet de la mise en rotation exercée par le moteur 5. La roue 4 est montée pivotante selon l'axe Y sur le support 3, et le moteur 5 est lui-même porté par ce support 3.

Le support 3 comporte une plaque mobile 30 présentant une partie centrale sur laquelle sont montés la roue 4 et le moteur 5, et deux bras 31, 32 s'étendant de part et d'autre de la partie centrale 30 selon l'axe X, dont un premier bras 31 formant un premier élément d'appui et un second bras 32 formant un second élément d'appui.

Le support 3 est symétrique par rapport à un plan médian parallèle au plan (Y, Z), et chaque bras 31, 32 présente une extrémité en forme de « V ».

Le premier bras 31 présente une surface d'appui avant 311 s'étendant dans un plan parallèle à l'axe Y et incliné par rapport aux axes X et Z. Le second bras 32 présente également une surface d'appui avant 321 s'étendant parallèlement à la surface d'appui avant 311.

Le premier bras 31 présente une surface d'appui arrière 312 s'étendant dans un plan parallèle à l'axe Y et incliné par rapport aux axes X et Z, où la surface d'appui arrière 312 est symétrique de la surface d'appui avant 311 selon un plan orthogonal à l'axe X. Le second bras 32 présente également une surface d'appui arrière 322 s'étendant parallèlement à la surface d'appui arrière 312.

Ainsi, chaque bras 31, 32 présente deux surfaces d'appui avant 311, 321, et arrière 312, 322 qui convergent vers un fond creux du bras 31, 32 pour définir une forme en « V ». Les surfaces d'appui 311, 312, 321, 322 sont des surfaces supérieures, autrement dit orienté vers le haut, à l'opposé du rail qui est en bas.

Du fait de la symétrie du support 3, la surface d'appui avant 311 du premier bras 31 est plus proche de la partie centrale de la plaque 30 que la surface d'appui arrière 312, et à l'inverse la surface d'appui arrière 322 du second bras 32 est plus proche de la partie centrale de la plaque 30 que la surface d'appui avant 321.

Le châssis 2 comporte un premier et un second guides 21, 22 creux définissant chacun intérieurement un logement 210, 220 s'étendant selon la direction Z et bouché en partie haute (ou supérieure) par un fond 211, 221.

Le châssis 2 comporte une première de guidage 23 montée coulissante dans le premier guide 21 selon l'axe Z, et une seconde pièce de guidage 24 23 montée coulissante dans le second guide 22 selon l'axe Z.

Chaque pièce de guidage 23, 24 se présente sous la forme d'une pièce biseauté ou conique se terminant par une pointe ou un sommet orientée vers le bas, en direction du rail.

Chaque pièce de guidage 23, 24 présente deux rampes de guidage 231, 232, 241, 242 opposées qui convergent vers le sommet.

La première pièce de guidage 23 présente une rampe de guidage avant 231 s'étendant parallèlement à la surface d'appui avant 311 du premier bras 31, et une rampe de guidage arrière 232 s'étendant parallèlement à la surface d'appui arrière 312.

La seconde pièce de guidage 24 présente une rampe de guidage avant 241 s'étendant parallèlement à la surface d'appui avant 321 du second bras 31, et une rampe de guidage arrière 242 s'étendant parallèlement à la surface d'appui arrière 322.

Le châssis 2 comporte également un premier et un second ressort 25, 26 montés des les respectivement premier et second guides 21, 22, le premier ressort 25 étant intercalé entre le fond 211 et la première pièce de guidage 23 pour pousser la première pièce de guidage 23 vers le bas (en direction du rail), et le second ressort 26 étant intercalé entre le fond 221 et la seconde pièce de guidage 24 pour pousser la seconde pièce de guidage 24 vers le bas.

Le premier bras 31 traverse le premier guide 21 pour pénétrer à l'intérieur de son logement 210 et coopérer en appui glissant avec la première pièce de guidage 23, la surface d'appui avant 311 étant adaptée pour venir en appui glissant sur la rampe de guidage avant 231, tandis que la surface d'appui arrière 312 est adaptée pour venir en appui glissant sur la rampe de guidage arrière 232.

De même, le second bras 32 traverse le second guide 22 pour pénétrer à l'intérieur de son logement 220 et coopérer en appui glissant avec la seconde pièce de guidage 24, la surface d'appui avant 321 étant adaptée pour venir en appui glissant sur la rampe de guidage avant 241, tandis que la surface d'appui arrière 322 est adaptée pour venir en appui glissant sur la rampe de guidage arrière 242.

Le support 3 peut présenter les trois positions distinctes suivantes, respectivement de repos, d'avancée et de recul.

Une position de repos, illustrée sur la figure 3, est une position dans laquelle le sommet de chaque pièce de guidage 23, 24 est dans le fond du bras 31, 32 correspondant, avec la surface d'appui avant 311 en appui sur la rampe de guidage avant 231, la surface d'appui arrière 312 en appui sur la rampe de guidage arrière 232, la surface d'appui avant 321 en appui sur la rampe de guidage avant 241, et la surface d'appui arrière 322 en appui sur la rampe de guidage arrière 242.

Une position d'avancée, illustrée sur la figure 2, est une position dans laquelle le support 3 s'est déplacé longitudinalement vers l'avant (flèche DV) conduisant, d'une part, à un glissement des surfaces d'appui avant 311, 321 contre les rampes de guidage avant 231, 241 et, d'autre part, à un décollement des surfaces d'appui arrière 312, 322 vis-à-vis des rampes de guidage arrière 232, 242, de sorte que :
- dans une situation où la roue 4 ne reposerait pas sur un rail, le support 3 est guidé en translation verticalement vers le bas concomitamment à son déplacement longitudinal vers l'avant ;
- dans une situation où la roue 4 repose (roule) sur un rail qui est fixe, le support 3 ne peut pas se déplacer verticalement vers le bas (en direction du rail), et dans ce cas le déplacement longitudinal vers l'avant du support 3 se convertit en une poussée verticale des pièces de guidage 23, 24 vers le haut (flèches P), contraignant ainsi les ressorts 25, 26, de sorte que la pression appliquée par la roue 4 contre le rail est accrue.

Une position de recul, illustrée sur la figure 4, est une position dans laquelle le support 3 s'est déplacé longitudinalement vers l'arrière (flèche DV) conduisant, d'une part, à un glissement des surfaces d'appui arrière 312, 322 contre les rampes de guidage arrière 232, 242 et, d'autre part, à un décollement des surfaces d'appui avant 311, 321 vis-à-vis des rampes de guidage avant 231, 241, de sorte que :
- dans une situation où la roue 4 ne reposerait pas sur un rail, le support 3 est guidé en translation verticalement vers le bas concomitamment à son déplacement longitudinal vers l'arrière ;
- dans une situation où la roue 4 repose (roule) sur un rail qui est fixe, le support 3 ne peut pas se déplacer verticalement vers le bas (en direction du rail), et dans ce cas le déplacement longitudinal vers l'arrière du support 3 se convertit en une poussée verticale des pièces de guidage 23, 24 vers le haut, contraignant ainsi les ressorts 25, 26, de sorte que la pression appliquée par la roue 4 contre le rail est accrue.

La suite de la description porte sur le fonctionnement du chariot en phase d'accélération ou de freinage.

Lorsque la roue 4 motrice commence à tourner ou accélère, entraînée par le moteur 5, elle tend à déplacer la plaque 30 mobile selon l'axe X (vers l'avant ou vers l'arrière). Comme expliqué précédemment, tout déplacement selon l'axe X du support 3 entraîne un déplacement selon l'axe Z des pièces de guidage 23, 24, de sorte qu'on se retrouve dans la position d'avancée ou de recul décrite ci-dessus, et le support 3 vient presser d'avantage la roue 4 motrice contre le rail.

Ainsi, plus le moteur 5 accélère, et plus le support 3 se déplace selon l'axe X et donc plus les pièces de guidage 23, 24 sont poussés vers le haut, et donc plus l'adhérence de la roue 4 motrice sur le rail augmente, permettant ainsi d'éviter tout patinage.

Lors de l'accélération du chariot 1, les efforts de traction fournis par le moteur 5 sont importants, augmentant la pression de la roue 4 sur le rail et donc l'adhérence de la roue 4.

La suite de la description porte sur le fonctionnement du chariot en phase de régime établi, autrement dit en phase d'arrêt ou de déplacement à vitesse constante.

Lorsque le chariot 1 se déplace à vitesse uniforme, le rail étant horizontal, le moteur 5 doit simplement compenser les pertes de vitesses dues aux frottements. Les efforts de traction fournis par le moteur 5 sont alors faibles et donc le déplacement du support 3 selon l'axe X est quasi nul, de sorte qu'on se retrouve dans la position de repos décrite ci-dessus. La pression de la roue 4 sur le rail est donc minimale et déterminée par les raideurs des ressorts 25, 26, ce qui limite la déformation du rail et donc les pertes d'énergie. La consommation énergétique du moteur 5 diminue alors ainsi que l'usure de la roue 4 motrice, du moteur 5 et des roulements.

En conclusion, le chariot 1 décrit ci-dessus permet de déplacer un chariot 1 sur un rail tout en optimisant l'utilisation de la puissance du moteur 5 d'une part et la durée de vie des composants participants à la transmission du mouvement d'autre part. En outre, ce système avec support 3 et pièces de guidage 23, 24 est strictement mécanique et ne consomme pas d'énergie pour l'asservissement de la pression de la roue 4 aux besoins de motricité. Enfin, il garantit la possibilité d'obtenir la vitesse maximale du chariot 1 pour un moteur donné, l'efficacité de l'accélération et du freinage du chariot 1 (lorsque celui-ci est réalisé par le moteur), le bon positionnement du chariot 1 sur le rail durant les phases d'accélération et de freinage, la facilité de manipulation du chariot 1 durant les maintenances, un réglage optimal lorsque les dimensions du rail varient.

## Revendications

1. Chariot (1) motorisé apte à se déplacer en translation selon un axe longitudinal (X) le long d'un rail horizontal, ledit chariot (1) comportant au moins une roue (4), notamment du type roue à friction, entraînée en rotation par un moteur (5) électrique et montée pivotante selon un axe transversal (Y) sur un support (3) qui porte ledit moteur (5), ledit chariot (1) comportant un châssis (2) intégrant des moyens de guidage (23, 24) montés à coulissement sur le châssis (2) selon un axe vertical (Z) orthogonal aux axes longitudinal (X) et transversal (Y) et coopérant avec des moyens de contrainte élastique (25, 26) conformés pour déplacer les moyens de guidage (23, 24) en direction du rail, où le support (3) est en appui glissant sur lesdits moyens de guidage (23, 24) selon l'axe longitudinal (X), ledit chariot (1) étant **caractérisé en ce que** le support (3) est en appui glissant sur lesdits moyens de guidage (23, 24) selon les axes longitudinal (X) et vertical (Z), cet appui glissant étant conformé pour convertir un déplacement du support (3) selon l'axe longitudinal (X) en un déplacement concomitant du support (3) selon l'axe vertical (Z) en direction du rail.

2. Chariot (1) selon la revendication 1, dans lequel le support (3) comporte au moins un élément d'appui (31; 32) monté glissant sur une pièce de guidage (23; 24) correspondante intégrée aux moyens de guidage (23, 24), où le ou chaque élément d'appui (31; 32) présente une surface d'appui dite avant (311 ; 321) adaptée pour venir en appui glissant sur une rampe de guidage dite avant (231; 241) prévue sur la pièce de guidage (23; 24) correspondante, où la surface d'appui avant (311 ; 321) et la rampe de guidage avant (231; 241) s'étendent dans des plans respectifs parallèles à l'axe transversal (Y) et inclinés par rapport aux axes longitudinal (X) et vertical (Z).

3. Chariot (1) selon la revendication 2, dans lequel le ou chaque élément d'appui (31; 32) présente une surface d'appui dite arrière (312; 322) adaptée pour venir en appui glissant sur une rampe de guidage dite arrière (232 ; 242) prévue sur la pièce de guidage (23; 24) correspondante, où la surface d'appui arrière (312 ; 322) et la rampe de guidage arrière (232 ; 242) sont symétriques de la surface d'appui avant (311 ; 321) et de la rampe de guidage avant (231; 241) respectivement selon des plans orthogonaux à l'axe longitudinal (X).

4. Chariot (1) selon les revendications 2 et 3, dans lequel la ou chaque pièce de guidage (23; 24) présente des rampes de guidage avant et arrière (231, 232 ; 241, 242) qui convergent vers un sommet, respectivement un fond creux, de la pièce de guidage (23; 24), et le ou chaque élément d'appui (31; 32) présente des surfaces d'appui avant et arrière (311, 312 ; 321, 322) qui convergent vers un fond creux, respectivement un sommet, de l'élément d'appui (31; 32).

5. Chariot (1) selon la revendication 4, dans lequel la ou chaque pièce de guidage (23; 24) se présente sous la forme d'une pièce biseauté ou conique coopérant avec un élément d'appui (31; 32) de forme complémentaire, ou inversement le ou chaque élément d'appui se présente sous la forme d'une pièce biseauté ou conique coopérant avec une pièce de guidage de forme complémentaire.

6. Chariot (1) selon l'une quelconque des revendications 2 à 5, dans lequel la ou chaque pièce de guidage (23; 24) est montée coulissante sur le châssis (2) selon l'axe vertical (Z) dans un guide (21 ; 22) correspondant.

7. Chariot (1) selon la revendication 6, dans lequel les moyens de contrainte élastique (25, 26) coopèrent avec la ou chaque pièce de guidage (23; 24) pour déplacer la pièce de guidage (23; 24) correspondante en translation dans le sens d'un plaquage de la pièce de guidage (23; 24) contre l'élément d'appui (31; 32) correspondant du support (3) pour pousser ledit support (3) en direction du rail.

8. Chariot (1) selon les revendications 6 et 7, dans lequel la ou chaque pièce de guidage (23; 24) est montée coulissante à l'intérieur du guide (21 ; 22) creux solidaire du châssis (2), et les moyens de contrainte élastique (25, 26) comporte au moins un organe élastique (25 ; 26), notamment du type ressort, intercalé entre une paroi de fond (211 ; 221) du guide (21 ; 22) et la pièce de guidage (23; 24) correspondante.

9. Chariot (1) selon l'une quelconque des revendications 2 à 8, dans lequel le support (3) comporte un premier élément d'appui (31) monté glissant sur une première pièce de guidage (23) et un second élément d'appui (32) monté glissant sur une seconde pièce de guidage (24), le premier élément d'appui (31) et la première pièce de guidage (23) étant décalés selon l'axe longitudinal (X) par rapport au second élément d'appui (32) et à la seconde pièce de guidage (24), notamment de part et d'autre de la roue (4).

10. Chariot (1) selon la revendication 9, dans lequel le support (3) comporte une partie centrale portant le moteur (5) et sur laquelle est monté pivotante la ou chaque roue (4), et les premier et second éléments d'appui (31, 32) s'étendent de part et d'autre de ladite partie centrale pour coopérer en appui glissant avec les première et seconde pièces de guidage (23, 24).

11. Système de vidéosurveillance intégrant un chariot (1) suspendu mobile en translation sur un rail horizontal, où le chariot (1) est conforme à l'une quelconque des revendications précédentes et supporte au moins une caméra monté sur son châssis (2).

## Patentansprüche

1. Motorisierter Laufwagen (1), der imstande ist, sich gemäß einer Längsachse (X) entlang einer horizontalen Schiene zu verschieben, wobei der Laufwagen (1) mindestens ein Rad (4), insbesondere in der Art eines Reibrades umfasst, welches durch einen Elektromotor (5) in Drehung versetzt wird und gemäß einer querlaufenden Achse (Y) schwenkbar auf einem Träger (3) montiert ist, welcher den Motor (5) trägt, wobei der Laufwagen (1) ein Chassis (2) umfasst, das Führungsmittel (23, 24) einbindet, die gemäß einer vertikalen Achse (Z) senkrecht zu der Längsachse (X) und der querlaufenden Achse (Y) gleitend auf dem Chassis (2) montiert sind, und mit elastischen Spannungsmitteln (25, 26) zusammenwirken, die gemeinsam ausgeformt sind, um die Führungsmittel (23, 24) in Richtung der Schiene zu bewegen, wobei der Träger (3) gemäß der Längsachse (X) gleitend auf den Führungsmitteln (23, 24) aufliegt, wobei der Laufwagen (1) **dadurch gekennzeichnet ist, dass** der Träger (3) gemäß der Längsachse (X) und der vertikalen Achse (Z) gleitend auf den Führungsmitteln (23, 24) aufliegt, wobei diese gleitende Auflage gemeinsam ausgeformt ist, um eine Bewegung des Trägers (3) gemäß der Längsachse (X) in eine gleichzeitige Bewegung des Trägers (3) gemäß der vertikalen Achse (Z) in Richtung der Schiene umzuwandeln.

2. Laufwagen (1) nach Anspruch 1, wobei der Träger (3) mindestens ein Auflageelement (31; 32) umfasst, das gleitend auf einem entsprechenden Führungsstück (23; 24) montiert ist, welches in die Führungsmittel (23, 24) integriert ist, wobei das oder jedes Auflageelement (31; 32) eine vordere genannte Auflagefläche (311; 321) aufweist, die angepasst ist, um gleitend auf einer vorderen genannten Führungsrampe (231; 241) aufzuliegen, die auf dem entsprechenden Führungsstück (23; 24) vorgesehen ist, wobei sich die vordere Auflagefläche (311; 321) und die vordere Führungsrampe (231; 241) über jeweilige Ebenen parallel zur querlaufenden Achse (Y) erstrecken und sich im Verhältnis zu der Längsachse (X) und vertikalen Achse (Z) geneigt erstrecken.

3. Laufwagen (1) nach Anspruch 2, wobei das oder jedes Auflageelement (31; 32) eine hintere genannte Auflagefläche (312; 322) aufweist, die angepasst ist, um gleitend auf einer hinteren genannten Führungsrampe (232; 242) aufzuliegen, die auf dem entsprechenden Führungsstück (23; 24) vorgesehen ist, wobei die hintere Auflagefläche (312; 322) und die hintere Führungsrampe (232; 242) mit der vorderen Auflagefläche (311; 321) und der vorderen Führungsrampe (231; 241)jeweils gemäß senkrechten Ebenen zur Längsachse (X) symmetrisch sind.

4. Laufwagen (1) nach den Ansprüchen 2 und 3, wobei das oder jedes Führungsstück (23; 24) vordere und hintere Führungsrampen (231, 232; 241, 242) aufweist, die in einem Scheitel beziehungsweise einem hohlen Boden des Führungsstücks (23; 24) zusammenlaufen und das oder jedes Auflageelement (31; 32) vordere und hintere Auflageflächen (311, 312; 321, 322) aufweisen, die in einem hohlen Boden beziehungsweise einem Scheitel des Auflageelements (31; 32) zusammenlaufen.

5. Laufwagen (1) nach Anspruch 4, wobei sich das oder jedes Führungsstück (23; 24) in Form eines abgekanteten oder kegeligen Stücks darstellt, das mit einem Auflageelement (31; 32) in ergänzender Form zusammenwirkt, oder sich umgekehrt das oder jedes Auflageelement in Form eines abgekanteten oder kegeligen Stücks darstellt, das mit einem Führungsstück in ergänzender Form zusammenwirkt.

6. Laufwagen (1) nach einem der Ansprüche 2 bis 5, wobei das oder jedes Führungsstück (23; 24) auf dem Chassis (2) gemäß der vertikalen Achse (Z) in einer entsprechenden Führung (21; 22) gleitend montiert ist.

7. Laufwagen (1) nach Anspruch 6, wobei die elastischen Spannungsmittel (25, 26) mit dem oder jedem Führungsstück (23; 24) zusammenwirken, um das entsprechende Führungsstück (23; 24) in die Richtung einer Anlage des Führungsstücks (23; 24) an dem entsprechenden Auflageelement (31; 32) des Trägers (3) zu verschieben, um den Träger (3) in Richtung der Schiene zu schieben.

8. Laufwagen (1) nach den Ansprüchen 6 und 7, wobei das oder jedes Führungsstück (23; 24) gleitend im Inneren der fest mit dem Chassis (2) verbundenen hohlen Führung (21; 22) montiert ist und die elastischen Spannungsmittel (25, 26) mindestens ein elastisches Organ (25; 26), insbesondere in der Art einer Feder, umfassen, welches zwischen einer Bodenwand (211; 221) der Führung (21; 22) und dem entsprechenden Führungsstück (23; 24) eingeklemmt ist.

9. Laufwagen (1) nach einem der Ansprüche 2 bis 8, wobei der Träger (3) ein erstes Auflageelement (31) umfasst, das gleitend auf einem ersten Führungsstück (23) montiert ist, und ein zweites Auflageelement (32), das gleitend auf einem zweiten Führungsstück (24) montiert ist, wobei das erste Auflageelement (31) und das erste Führungsstück (23) gemäß der Längsachse (X) im Verhältnis zum zweiten Auflageelement (32) und zweiten Führungsstück (24), insbesondere beiderseits des Rades (4) versetzt sind.

10. Laufwagen (1) nach Anspruch 9, wobei der Träger (3) einen zentralen Abschnitt umfasst, der den Motor (5) trägt und auf dem das oder jedes Rad (4) schwenkbar montiert ist, und sich das erste und das zweite Auflageelement (31, 32) beiderseits des zentralen Abschnitts erstrecken, um in gleitender Auflage mit dem ersten und zweiten Führungsstück (23, 24) zusammenzuwirken.

11. Videoüberwachungssystem, das einen hängenden auf einer horizontalen Schiene verschiebbaren Laufwagen (1) integriert, wobei der Laufwagen (1) einem der vorstehenden Ansprüche entspricht und mindestens eine Kamera trägt, die auf seinem Chassis (2) montiert ist.

## Claims

1. A motorized carriage (1) capable of being displaced in translation along a longitudinal axis (X) along a horizontal rail, said carriage (1) including at least one wheel (4), in particular of the frictional wheel type, driven in rotation by an electric motor (5) and pivotally mounted along a transverse axis (Y) on a support (3) which carries said motor (5), said carriage (1) including a frame (2) integrating guide means (23, 24) slidably mounted on the frame (2) along a vertical axis (Z) orthogonal to the longitudinal (X) and transverse (Y) axes and cooperating with elastic stressing means (25, 26) shaped to displace the guide means (23, 24) towards the rail, wherein the support (3) is in sliding abutment on said guide means (23, 24) along the longitudinal axis (X), said carriage (1) being **characterized in that** the support (3) in sliding abutment on said guide means (23, 24) along the longitudinal (X) and vertical (Z) axes, this sliding abutment being designed to convert a displacement of the support (3) along the longitudinal axis (X) into a concomitant displacement of the support (3) along the vertical axis (Z) towards the rail.

2. The carriage (1) according to claim 1, wherein the support (3) includes at least one bearing element (31; 32) slidably mounted on a corresponding guide part (23; 24) integrated to the guide means (23, 24), wherein the or each bearing element (31; 32) has a bearing surface called front bearing surface (311; 321) adapted to come into sliding abutment on a guide ramp called front guide ramp (231; 241) provided on the corresponding guide part (23; 24), wherein the front bearing surface (311; 321) and the front guide ramp (231; 241) extend in respective planes parallel to the transverse axis (Y) and inclined with respect to the longitudinal (X) and vertical (Z) axes.

3. The carriage (1) according to claim 2, wherein the or each bearing element (31; 32) has a bearing surface called rear bearing surface (312; 322) adapted to come into sliding abutment on a guide ramp called rear guide ramp (232; 242) provided on the corresponding guide part (23; 24), wherein the rear bearing surface (312; 322) and the rear guide ramp (232; 242) are symmetrical to the front bearing surface (311; 321) and to the front guide ramp (231; 241) respectively along planes orthogonal to the longitudinal axis (X).

4. The carriage (1) according to claims 2 and 3, wherein the or each guide part (23; 24) has front and rear guide ramps (231, 232, 241, 242) that converge toward a top, respectively a hollow bottom, of the guide part (23; 24), and the or each bearing element (31; 32) has front and rear bearing surfaces (311, 312; 321, 322) that converge toward a hollow bottom, respectively a top, of the bearing element (31; 32).

5. The carriage (1) according to claim 4, wherein the or each guide part (23; 24) is in the form of a beveled or conical part cooperating with a bearing element (31; 32) of a complementary shape, or conversely the or each bearing element is in the form of a beveled or conical part cooperating with a guide part of a complementary shape.

6. The carriage (1) according to any one of claims 2 to 5, wherein the or each guide part (23; 24) is slidably mounted on the frame (2) along the vertical axis (Z) in a corresponding guide (21; 22).

7. The carriage (1) according to claim 6, wherein the elastic stressing means (25, 26) cooperate with the or each guide part (23; 24) so as to displace the corresponding guide part (23; 24) in translation in the direction of pressing the guide part (23; 24) against the corresponding bearing element (31; 32) of the support (3) so as to push said support (3) towards the rail.

8. The carriage (1) according to claims 6 and 7, wherein the or each guide part (23; 24) is slidably mounted inside the hollow guide (21; 22) secured to the frame (2), and the elastic stressing means (25, 26) includes at least one elastic member (25; 26), in particular of the spring type, interposed between a bottom wall (211; 221) of the guide (21; 22) and the corresponding guide part (23; 24).

9. The carriage (1) according to any one of claims 2 to 8, wherein the support (3) includes a first bearing element (31) slidably mounted on a first guide part (23) and a second bearing element (32) slidably mounted on a second guide part (24), the first bearing element (31) and the first guide part (23) being shifted along the longitudinal axis (X) with respect to the second bearing element (32) and to the second guide part (24), in particular on either side of the wheel (4).

10. The carriage (1) according to claim 9, wherein the support (3) includes a central portion carrying the motor (5) and on which the or each wheel (4) is pivotally mounted, and the first and second bearing elements (31, 32) extend on either side of said central portion to cooperate in sliding abutment with the first and second guide parts (23, 24).

11. A video-surveillance system integrating a suspended carriage (1) movable in translation on a horizontal rail, wherein the carriage (1) is in accordance with any one of the preceding claims and supports at least one camera mounted on its frame (2).
